# EUROPÄISCHE PATENTANMELDUNG

(11) **EP 3 034 245 A1**
(43) Veröffentlichungstag der Anmeldung: **22.06.2016**
(21) Anmeldenummer: 14199153.9
(22) Anmeldetag: 19.12.2014
(51) Int. Cl.: B25F 5/00, B25F 5/02

(54) **Zusatzhandgriff**

(71) Anmelder: HILTI Aktiengesellschaft, 9494 Schaan (LI)
(72) Erfinder: Geiger, Steffen, 80687 München (DE)
(74) Vertreter: Hilti Aktiengesellschaft Corporate Intellectual Property

(57) **Zusammenfassung**

Ein Zusatzhandgriff **2** hat einen rahmenförmigen Griff **17,** der eine Griffstange **18** zum Greifen durch einen Anwender, eine Querstange **19** und zwei die Griffstange **18** mit der Querstange **19** verbindende Flanken **22** aufweist. An der Querstange **19** ist ein schlingenförmiges Spannelement **11** zum Anlegen an einem Hals **9** der Handwerkzeugmaschine **1** befestigt. Ein Spannmechanismus **10** dient zum Spannen des Spannelements **11** um den Hals **9** der Handwerkzeugmaschine **1.** Der rahmenförmige Griff **17** hat einen aus einem ersten Kunststoff gespritzten rahmenförmigen Grundkörper **26,** der im Bereich der Flanken **22** jeweils ein Festkörpergelenk **23** aufweist. Eine Ummantelung **36** aus einem zweiten Kunststoff umgibt den rahmenförmigen Grundkörper **26** im Bereich der Griffstange **18** und der Festkörpergelenke **23.**

## Beschreibung

### GEBIET DER ERFINDUNG

Die vorliegende Erfindung betrifft einen rahmen- oder bügelförmigen Zusatzhandgriff für eine Handwerkzeugmaschine, insbesondere eine meißelnde Handwerkzeugmaschine.

Rahmenförmige Zusatzhandgriffe finden bei schweren, leistungsstarken meißelnden Handwerkzeugmaschinen Anwendung. Der Anwender kann die Handwerkzeugmaschine mit dem Zusatzhandgriff führen und heben. US 7,823,256 offenbart einen Zusatzhandgriff mit einem rahmenförmigen Griff. Eine Schelle kann einen Hals eines Bohrhammers umschließen. Ein Spannhebel zieht die Schelle an, um den Zusatzhandgriff an dem Hals zu fixieren.

Vibrationen der Handwerkzeugmaschine übertragen sich auf den Zusatzhandgriff. Der Zusatzhandgriff soll neben guten Führungseigenschaften die Vibrationen dämpfen.

### OFFENBARUNG DER ERFINDUNG

Der erfindungsgemäße Zusatzhandgriff hat einen rahmenförmigen Griff, der eine Griffstange zum Greifen durch einen Anwender, eine Querstange und zwei die Griffstange mit der Querstange verbindende Flanken aufweist. An der Querstange ist ein schlingenförmiges Spannelement zum Anlegen an einem Hals der Handwerkzeugmaschine befestigt. Ein Spannmechanismus dient zum Spannen des Spannelements um den Hals der Handwerkzeugmaschine. Der rahmenförmige Griff hat einen aus einem ersten Kunststoff gespritzten rahmenförmigen Grundkörper, der im Bereich der Flanken jeweils ein Festkörpergelenk aufweist. Eine Ummantelung aus einem zweiten Kunststoff umgibt den rahmenförmigen Grundkörper im Bereich der Griffstange und der Flanken.

Die zwei Festkörpergelenke stützen die Griffstange gegen unerwünschte Verkippbewegungen und ermöglichen dennoch ein Dämpfen längs der am stärksten belasteten Richtung, nämlich der Arbeitsachse der Handwerkzeugmaschine.

Die Festkörpergelenke können durch eine Einschnürung des Grundkörpers längs einer Richtung senkrecht zu einer von der Griffstange und der Querstange aufgespannten Ebene gebildet sein. Die Einschnürung ist vorzugsweise senkrecht zu einer von dem rahmenförmigen Griff aufgespannter Ebene. Eine Abmessung des Grundkörpers senkrecht zu einer von der Griffstange und der Querstange aufgespannten Ebene im Bereich der Festkörpergelenke kann zwischen 10 % und 25 % der Abmessung des Grundkörpers senkrecht zu der Ebene im Bereich der Griffstange sein. Die Steifigkeit der Griffstange ist längs der Richtung entsprechend um ein vielfaches höher.

Die Festkörpergelenke können wellig ausgebildet sein, um eine Dämpfung bei einer Bewegung der Griffstange in Richtung zu der Griffstange zu erhalten.

Der Zusatzhandgriff kann dadurch gekennzeichnet sein, dass die Festkörpergelenke in einer Ebene senkrecht zu der Schwenkachse vollständig mit dem ersten Kunststoff und dem zweiten Kunststoff aufgefüllt sind, wobei ein Anteil des ersten Kunststoffs zwischen 10 % unter 20 % liegt. In die Schwenkrichtung besteht das Festkörpergelenk vorzugsweise vorwiegend aus einem weicheren Kunststoff. Der Griff kann im Bereich der Festkörpergelenke einen kreisförmigen oder elliptischen Querschnitt mit einem maximalen Unterschied der großen Halbachse zu der kleineren Halbachse von 10 % aufweisen, wobei der Querschnitt von dem Grundkörper und dem zweite Kunststoff vollständig ausgefüllt ist.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: einen Bohrhammer mit Zusatzhandgriff
- Fig. 2: einen Längsschnitt durch den Zusatzhangriff in der Ebene II-II
- Fig. 3: einen Querschnitt durch den Zusatzgriff in der Ebene III-III
- Fig. 4: einen Querschnitt durch die Griffstange in der Ebene IV-IV
- Fig. 5: einen Querschnitt durch die Querstange in der Ebene V-V
- Fig. 6: einen Querschnitt durch die Flanke mit dem Festkörpergelenk in der Ebene VI-VI
- Fig. 7: den Bohrhammer

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt schematisch einen Bohrhammer 1 als Beispiel einer Handwerkzeugmaschine, an der ein Zusatzhandgriff 2 befestigt ist. Der Bohrhammer 1 hat einen Werkzeughalter 3, in dem beispielsweise ein Bohrer 4 oder ein anderes Werkzeug, auf einer Arbeitsachse 5 aufgenommen werden kann. Ein primärer Handgriff 6 ist wenigstens teilweise auf der Arbeitsachse 5 angeordnet. Der primäre Handgriff 6 ist an einer von dem Werkzeughalter 3 abgewandten Seite eines Maschinengehäuses 7 dauerhaft befestigt. Der Anwender kann den Bohrhammer **1** durch Andrücken des Handgriffs **6** in Arbeitsrichtung **8** führen. Der Zusatzhandgriff **2** kann bei Bedarf an dem Maschinengehäuse **7** befestigt werden. Das Maschinengehäuse **7** hat vorzugsweise angrenzenden an den Werkzeughalter **3** einen zylindrischen Abschnitt, nachfolgend als Hals **9** bezeichnet.

Der beispielhafte Zusatzhandgriff **2** kann an dem Hals **9** des Bohrhammers **1** ohne Werkzeug befestigt und wieder gelöst werden. Der beispielhafte Zusatzhandgriff **2** hat ein schlaufen- oder ringförmiges Spannelement **10,** z.B. ein elastisches Spannband **11** oder eine starre Schelle. Das Spannelement **11** hat eine Achse **12,** die im Wesentlichen senkrecht zu dem Spannelement **11** und durch dessen Mitte verläuft. Beim Anlegen des Zusatzhandgriffs **2** an die Handwerkzeugmaschine **1** kommt die Achse **12** auf der Arbeitsachse **5** der Handwerkzeugmaschine **1** zu liegen. Ein Spannmechanismus **10** verkürzt den Umfang des Spannelements **11,** wodurch der Zusatzhandgriff **2** an dem Hals **9** fixiert wird. Der beispielhafte Spannmechanismus **10** zieht mit einer Ankerstange **13** offene Enden **14** des Spannbandes **11** zusammen. Der Anwender kann die Ankerstange mit einem Spannhebel **15** bedienen. Eine Schraubenfeder **16** kann Toleranzen in dem Umfang des Halses und dadurch unterschiedliche Spannkräfte ausgleichen.

Der Zusatzhandgriff **2** hat einen rahmenförmigen Griff **17.** Eine Längsseite des Griffs **17** bildet eine zum Greifen ausgebildete Griffstange **18.** Die Griffstange **18** ist im Wesentlichen zylindrisch. Durchmesser und Länge der Griffstange **18** sind in Hinblick auf ergonomische Anforderungen einer greifenden Hand ausgelegt. Eine einteilige oder zweiteilige Querstange **19** bildet eine der Griffstange **18** gegenüberliegende Längsseite des Griffs **17.** Das Spannelement **11** ist an der Querstange **19** befestigt, vorzugsweise in der Mitte der Querstange **19.** Die Griffstange **18** und die Querstange **19** können zueinander parallel oder wie dargestellt können deren Längsachsen **20, 21** unter einem Winkel bis zu 20 Grad, z.B. von wenigstens 5 Grad geneigt sein. Die Griffstange **18** und die Querstange **19** liegen in einer Ebene **E** (Schnittebene II-II), welche von deren Längsachsen **21** aufgespannt wird. Die Ebene **E** liegt senkrecht zu der Achse **12** oder falls das Spannelement **11** gegenüber dem Handgriff **6** um die Querstange **19** kippbar ist, um wenigstens 45 Grad geneigt. Die Ebene **E** ist entsprechend senkrecht zu der Arbeitsachse **5** bzw. um wenigstens 45 Grad zu der Arbeitsachse **5** des Bohrhammers **1** geneigt.

Die Griffstange **18** und die Querstange **19** sind durch zwei im Wesentlichen zylindrische Flanken **22** zu dem Rahmen verbunden. Die Flanken **22** sind vorzugsweise parallel zueinander. Die Flanken **22** des rahmenförmigen Griffs **17** enthalten zwei Festkörpergelenke **23.** Die Festkörpergelenke **23** verbinden die Griffstange **18** mit der Querstange **19** längs von Verbindungsachsen **24.** Die Festkörpergelenke **23** sind vorzugweise zueinander **parallel.** Die Festkörpergelenke **23** ermöglichen ein Federn der Griffstange **18** um eine durch die beiden Festkörpergelenke **23** laufende Schwenkachse **25.** Die Schwenkachse **25** ist vorzugsweise parallel zu der Querstange **19** und liegt in der Ebene **E.** Die Griffstange **18** kann bei einer Belastung senkrecht zu der Ebene **E** elastisch um die Schwenkachse **25** ausgelenkt werden.

Der rahmenförmige Griff **17** hat einen monolithischen, zusammenhängenden Grundkörper **26,** der die Griffstange **18,** die Querstange **19** und die beiden Festkörpergelenke **23** bildet. Der Grundkörper **26** ist vorzugsweise aus einem steifen Kunststoff gespritzt. Der Kunststoff ist beispielsweise Polyamid. Der Grundkörper **26** ist im Bereich der Querstange **19** hohl (Fig. 4). Der Spannmechanismus **10** kann in dem Hohlraum **27** der Querstange **19** angeordnet sein. Eine Wandstärke **28** der Grundkörpers **26** liegt vorzugsweise im Bereich von 2 mm bis 5 mm. Der Durchmesser **29** des Hohlraums **27** kann größer als die Wandstärke **28** sein. Vorzugsweise ist der Durchmesser **29** wenigstens fünffach, vorteilhaft bis zehnfach, größer als die Wandstärke **28.** Der Hohlraum **27** erstreckt sich vorzugsweise auch in die gewinkelten Enden der Querstange **19,** an welchen die Festkörpergelenke **23** angreifen. Die Griffstange **18** ist ebenfalls hohl (Fig. 5). Der Hohlraum **27** erstreckt sich über die gesamte Länge der Griffstange **18** und vorzugweise über die gekrümmten Enden der Griffstange **18** bis zu den Festkörpergelenken **23.** Die Wandstärke **28** kann für die Griffstange **18** gleich zu der Querstange **19** gewählt sein. Der Durchmesser **30** des Hohlraums **27** bzw. der Griffstange **18** kann über deren Länge in Hinblick auf ergonomische Gesichtspunkte einer greifenden Hand variieren. Der Außendurchmesser **31** liegt vorzugsweise im Bereich zwischen 25 mm bis 40 mm.

Die Festkörpergelenke **23** sind durch den Grundkörper **26** gebildet. Der Grundkörper **26** ist im Bereich der Festkörpergelenk **23** massiv und hat eine deutlich geringere Stärke **32** verglichen zu den Außendurchmessern **31** der Querstange **19** und der Griffstange **18.** Das Festkörpergelenk **23** kann als flach bezeichnet werden. Die Stärke **32** wird in der Richtung **33** senkrecht zu dem rahmenförmigen Griff **17** bestimmt, d.h. der Ebene **E.** Die Stärke **32** ist etwa gleich der Wandstärke **28** im Bereich der Querstange **19** oder der Griffstange **18.** Die Stärke **32** liegt somit im Bereich von 10 % bis 25 % des Außendurchmesser **31** der Griffstange **18.**

Die Festkörpergelenke **23** können gewellt ausgebildet sein. Die Wellenzüge sind parallel zu der Schwenkachse **25.** Das Festkörpergelenk **23** hebt und senkt sich längs der Verbindungsachse **24** senkrecht zu der Ebene **E.** Die Länge des Festkörpergelenks **23** ist größer als der Abstand **34** zwischen der Griffstange **18** und der Querstange **19** ausgebildet. Das Festkörpergelenk **23** kann längs der Verbindungsachse **24** einfedern.

Die Festkörpergelenke **23** sind entlang der Schwenkachse **25** steif ausgebildet. Die Breite **35,** d.h. die Abmessung längs der Schwenkachse **25,** der Festkörpergelenke **23** ist etwa gleich dem Außendurchmesser **31** der Griffstange **18.** Die Festkörpergelenke **23** liegen somit im Wesentlichen plan zu der Ebene **E.** Die Breite **35** und der Abstand der beiden Festkörpergelenke **23** zueinander längs der Schwenkachse **25** sorgen für eine hohe Verwindungssteifigkeit. Der Abstand ist weitgehend gleich zu der Länge der Griffstange **18.**

Die Griffstange **18** ist mit einer dünnen Schicht **36** aus einem weichen Kunststoff überzogen. Der weiche Kunststoff ist beispielsweise Gummi oder synthetischer Kautschuk. Der weiche Kunststoff hat keine tragende Funktion, sondern verbessert das haptische Gefühl. Ein Reibwert des weichen Kunststoffs mit Haut und Textilien ist vorzugsweise höher als der Reibwert des harten Kunststoffs mit Haut und Textilien, um ein Rutschen einer Hand auf der Griffstange **18** zu vermeiden. Der Kunststoff kann vibrationsdämpfend wirken. Die weiche Schicht **36** hat eine geringe Stärke, z.B. im Bereich zwischen 0,5 mm und 2 mm.

Der Griff **17** hat an den Flanken **22,** d.h. im Bereich des Festkörpergelenks **23,** einen ähnlichen Querschnitt wie im Bereich der Griffstange **18.** Die Außenabmessungen **37** der Flanken **22,** auch in der vertikalen Richtung **33,** sind etwa gleich den zugehörigen Außenabmessungen der Griffstange **18** und der Querstange **19.** Bei dem beispielhaften Griff **17** hat die Griffstange **18** einen etwas größeren Außendurchmesser **31** verglichen zu der Querstange **19.** Die Außenabmessung **37** der Flanke **22** liegt betragsmäßig zwischen den beiden Außendurchmessern 31 (vgl. Fig. 3). Der Grundkörper **26** ist in dem Bereich des Festkörpergelenks **23** mit dem weichen Kunststoff umgossen. Der weiche Kunststoff ist mit einer Stärke **38** aufgebracht, die den Unterschied des flachen Grundkörpers **26** zu den Abmessungen im Bereich der Griffstange **18** ausgleicht. Die Stärke **38,** die Abmessung senkrecht zu der Ebene **E,** der Ummantelung **36** ist wesentlich größer als die Stärke **32** des Grundkörpers **26.**

Der Querschnitt durch den Griff **17** im Bereich des Festkörpergelenks **23** (Fig. 6) hat vorzugsweise etwa die gleichen Abmessungen wie die Griffstange **18.** Der Querschnitt ist beispielsweise kreisförmig oder elliptisch, wobei die größere Halbachse sich um weniger als 20 % von der kleineren Halbachse unterscheidet. Der Querschnitt des Festkörpergelenks **23** ist vollständig mit den Kunststoffen ausgefüllt, im Gegensatz zu der hohlen Griffstange **18.**

Fig. 7 zeigt schematisch den Aufbau des beispielhaften Bohrhammers **1.** Der Bohrhammer **1** hat einen Werkzeughalter **3,** in welchen ein Schaftende **39** eines Werkzeug, z.B. eines des Bohrers **4,** eingesetzt werden kann. Einen primären Antrieb des Bohrhammers **1** bildet ein Motor **40,** welcher ein Schlagwerk **41** und eine Abtriebswelle **42** antreibt. Ein Batteriepaket **43** oder eine Netzleitung versorgt den Motor **40** mit Strom. Das pneumatische Schlagwerk **41** und vorzugsweise die weiteren Antriebskomponenten sind innerhalb eines Maschinengehäuses **7** angeordnet. Ein Anwender kann den Bohrhammer **1** mittels eines Handgriffs **6** führen, welcher an dem Maschinengehäuse **7** befestigt ist. Der Motor **40** und damit der Bohrhammer **1** können mittels eines Systemschalters **44** in Betrieb genommen werden. Im Betrieb dreht der Bohrhammer **1** den Bohrer 4 kontinuierlich um eine Arbeitsachse **5** und kann dabei den Bohrer **4** in Schlagrichtung **8** längs der Arbeitsachse **5** in einen Untergrund schlagen.

Das pneumatische Schlagwerk **41** hat einen Erreger **45** und einen Schläger **46,** die in einem Führungsrohr **47** längs der Arbeitsachse **5** beweglich geführt sind. Der Erreger **45** und der Schläger **46** schließen zwischen sich eine pneumatische Kammer **48** ab. Der Erreger **45** wird von dem Motor **40** periodisch auf der Arbeitsachse **5** vor- und zurückbewegt. Ein Exzenter **49** kann beispielsweise die Drehbewegung des Motors **40** in die lineare Bewegung des Erregers **45** wandeln. Die pneumatische Kammer **48** bildet eine Luftfeder, welche den Schläger **46** an die Bewegung des Erregers **45** anbindet. Der Schläger **46** schlägt in Schlagrichtung **8** auf einen Döpper **50** oder unmittelbar auf den Bohrer **4** auf.

## Patentansprüche

1. Zusatzhandgriff (2) für eine Handwerkzeugmaschine (1) mit
einem rahmenförmigen Griff (17), der eine Griffstange (18) zum Greifen durch einen Anwender, eine Querstange (19) und zwei die Griffstange (18) mit der Querstange (19) verbindende Flanken (22) aufweist,
einem an der Querstange (19) befestigten, schlingenförmigen Spannelement (11) zum Anlegen an einem Hals (9) der Handwerkzeugmaschine (1),
einem Spannmechanismus (10) zum Spannen des Spannelements (11) um den Hals (9) der Handwerkzeugmaschine (1),
wobei der rahmenförmige Griff (17) einen aus einem ersten Kunststoff gespritzten rahmenförmigen Grundkörper (26) aufweist, der im Bereich der Flanken (22) jeweils ein Festkörpergelenk (23) aufweist, und
wobei eine Ummantelung (36) aus einem zweiten Kunststoff den rahmenförmigen Grundkörper (26) im Bereich der Griffstange (18) und der Festkörpergelenke (23) umgibt.

2. Zusatzhandgriff (2) nach Anspruch 1, **dadurch gekennzeichnet, dass** die Festkörpergelenke (23) von der Ummantelung (36) vollständig umgeben sind.

3. Zusatzhandgriff (2) nach Anspruch 1 oder 2, **dadurch gekennzeichnet, dass** die Griffstange (18) bezüglich der Querstange (19) um eine Schwenkachse (25) schwenkbar ist, die durch die beiden Festkörpergelenke (23) läuft.

4. Zusatzhandgriff (2) nach Anspruch 3, die Festkörpergelenke (23) längs der Schwenkachse (25) steif sind.

5. Zusatzhandgriff (2) nach einem der vorhergehenden Ansprüche, **dadurch gekennzeichnet, dass** die Festkörpergelenke (23) durch eine Einschnürung des Grundkörpers (26) längs einer Richtung senkrecht zu einer von der Griffstange (18) und der Querstange (19) aufgespannten Ebene (E) gebildet sind.

6. Zusatzhandgriff (2) nach einem der vorhergehenden Ansprüche, **dadurch gekennzeichnet, dass** eine Abmessung (32) des Grundkörpers (26) senkrecht zu einer von der Griffstange (18) und der Querstange (19) aufgespannten Ebene (E) im Bereich der Festkörpergelenke (23) zwischen 10 % und 25 % der Abmessung (31) des Grundkörpers (26) senkrecht zu der Ebene (E) im Bereich der Griffstange (18) ist.

7. Zusatzhandgriff (2) nach einem der vorhergehenden Ansprüche, **dadurch gekennzeichnet, dass** die Festkörpergelenke (23) wellig ausgebildet sind.

8. Zusatzhandgriff (2) nach einem der vorhergehenden Ansprüche, **dadurch gekennzeichnet, dass** der Griff (17) im Bereich der Festkörpergelenke (23) einen kreisförmigen oder elliptischen Querschnitt mit einem maximalen Unterschied der großen Halbachse zu der kleineren Halbachse von 10 % aufweist, wobei der Querschnitt von dem Grundkörper (26) und dem zweite Kunststoff vollständig ausgefüllt ist.

9. Zusatzhandgriff (2) nach einem der vorhergehenden Ansprüche, **dadurch gekennzeichnet, dass** die Festkörpergelenke (23) in einer Ebene (E) senkrecht zu der Schwenkachse (25) vollständig mit dem ersten Kunststoff und dem zweiten Kunststoff aufgefüllt ist, wobei ein Anteil des ersten Kunststoffs zwischen 10 % unter 20 % liegt.
